# EUROPÄISCHE PATENTANMELDUNG

(11) **EP 1 281 492 A1**
(43) Veröffentlichungstag der Anmeldung: **05.02.2003**
(21) Anmeldenummer: 02016824.1
(22) Anmeldetag: 29.07.2002
(51) Int. Cl.: B28B 1/10

(54) **Verdichtungshilfe**

(30) Priorität: 30.07.2001 DE 10137151
(71) Anmelder: Hermann Küsel GmbH, 28876 Oyten (DE)
(72) Erfinder: Küsel, Jürgen H., 27726 Worpswede (DE)
(74) Vertreter: Bardehle, Heinz, Dipl.-Ing.

(57) **Zusammenfassung**

Die Erfindung betrifft eine Verdichtungsvorrichtung für einen Werkstoff, der in einer definierten Gestalt aushärtbar ist, bestehend aus zumindest einer Form, in die der Werkstoff einbringbar ist, aus einer in eine Grundschwingung versetzbaren Schwingungsunterlage, auf der die Form angeordnet ist, und aus einer Auflastvorrichtung mit zumindest einem daran angeordneten Stempel, dessen Stempelplatte in die Form einführbar ist, um den Werkstoff zu verdichten. Der Stempel ist hohl ausgebildet und enthält zumindest eine zusätzliche, darin frei bewegliche Schwingungsmasse.

## Beschreibung

Die vorliegende Erfindung betrifft eine Verdichtungsvorrichtung für einen Werkstoff, der in einer definierten Gestalt aushärtbar ist, bestehend aus zumindest einer Form, in die der Werkstoff einbringbar ist, aus einer in eine Grundschwingung versetzbaren Schwingungsunterlage, auf der die Form angeordnet ist, und aus einer Auflastvorrichtung mit zumindest einem daran angeordneten Stempel, dessen Stempelplatte in die Form einführbar ist, um den Werkstoff zu verdichten.

Es ist allgemein bekannt, einen Werkstoff durch das gezielte Aufbringen von Schwingungen zu verdichten. So werden beispielsweise Betonplatten und Betonsteine üblicherweise mit sog. Vibrationsverdichtungsmaschinen hergestellt, die ein Verfahren zur Anwendung bringen, bei welchem ein erdfeuchter Beton in eine nach oben offene Kastenform mit ggf. mehreren Formenfeldern mittels eines Füllwagens gleichmäßig eingebracht und anschließend durch einen Stempel oder eine Druckplatte unter ständigem Rütteln oder Vibrieren von oben in die Form gepreßt wird. Dabei sind mehrere Stempel mittels Distanzrohren an einer eine Auflastvorrichtung bildenden Oberplatte gemeinsam angeordnet, so dass pro Formenfeld ein geometrisch komplementär ausgebildeter Stempel vorgesehen ist.

Die so gebildete gesamte Einheit ist in einer Fertigungsmaschine einspannbar. Das die Formenfelder beinhaltende Formenunterteil ruht zumeist auf einem sog. Unterlagsbrett, welches wiederum auf einem eine Schwingungsunterlage bildenden Vibrationstisch angeordnet ist.

Nachdem der erdfeuchte Beton in die Formenfelder des Formenunterteils eingefüllt ist, wird das die Auflastvorrichtung darstellende Formenoberteil auf den Beton herabgelassen, wobei die Stempel, die an der Auflastvorrichtung angeordnet sind, in die jeweiligen Formenfelder des Formenunterteils eindringen. Während dieses Vorgangs wird der Vibrationstisch einer gezielten Schwingung ausgesetzt, wodurch die Setzwirkung erhöht und damit der Beton verdichtet wird. Hierbei ist im allgemeinen das Formenoberteil nur durch sein die Auflast bildendes eigenes Gewicht beaufschlagt.

Der erdfeuchte Beton ist in der Regel ein Gemisch aus Zement und mineralischen Zuschlägen. Letztere bilden ein Korngerüst aus, das beim Trocknen durch Aushärten eines Zementleims verkittet wird.

Die Schwingung erfolgt in der Regel durch sinusförmige Auf- und Abbewegungen. Die Schwingungen werden im allgemeinen dadurch erzielt, dass die Schwingungsunterlage bzw. der Vibrationstisch mit entsprechend ausgestalteten Unwuchtmotoren oder ähnlichen Mechanismen verbunden ist.

Bei derartigen Werkstoffverdichtungsvorrichtungen können auf der Schwingungsunterlage unterschiedliche Formen bzw. Formenfelder angeordnet werden, wobei je nach zu verdichtender Form die aufzubringenden Schwingungen variiert werden können, um eine einwandfreie Verdichtung des Werkstoffs, wie insbesondere erdfeuchten Betons, zu gewährleisten.

Aus der DE-PS 97 52 60 ist beispielsweise eine Steinformmaschine mit Vibrationseinrichtung bekannt, bei der neben der eigentlichen Auflastvorrichtung, die aus einem in der Form eines Fallbärs ausgebildeten Stempels besteht, an diesem zusätzliche Schwingungsmassen in der Form von sog. Hilfsbären angeordnet sind, die daran freibeweglich vorgesehen sind, so dass deren Bewegungen bei der Vibration unabhängig von denjenigen des Fallbären stattfinden. Die Hilfsbären sind in dem Fallbär geführt, so dass sie eine unabhängige Vibrationsbewegung vollführen können, womit eine zusätzliche Verdichtung des Mischgutes erfolgen kann.

Der vorliegenden Erfindung liegt die Aufgabe zugrunde, eine Verdichtungsvorrichtung der eingangs erwähnten Art weiter zu bilden, so dass grundsätzlich ein höherer Verdichtungsgrad bei gleicher Herstellungszeit und/oder verringerter Herstellungszeit erzielbar ist.

Gelöst wird diese Aufgabe jeweils mit einer Verdichtungsvorrichtung nach dem Anspruch 1.

Demnach liegt der Kern der Erfindung in der Bereitstellung einer zusätzlichen Schwingungsmasse. Hierbei ist gemäß der Erfindung diese zusätzliche Schwingungsmasse in dem Stempel, vorzugsweise in allen Stempeln der Auflastvorrichtung frei beweglich angeordnet.

Wird nun der Vibrationstisch gezielt einer definierten, sog. Grundschwingung während des Verdichtungsvorgangs unterworfen, wird auch die Auflastvorrichtung mit den daran angeordneten Stempeln, deren Stempelplatten jeweils in die Formenfelder der Form unter dem Eigengewicht eingebracht sind, dieser definierten Grundschwingung ausgesetzt. Die in den Stempeln frei beweglich vorhandene Schwingungsmasse wird demzufolge ebenfalls durch die Grundschwingung erregt.

Es wird deutlich, dass aufgrund der freien Beweglichkeit der zusätzlichen Schwingungsmasse bei Beaufschlagung einer Vibration deren Massenträgheit zum Tragen kommt, so dass durch die zusätzliche Schwingungsmasse eine Zusatzschwingung erzeugt wird, die zu der Grundschwingung, je nach Massenträgheit dieser zusätzlichen Schwingungsmasse, mit einem entsprechenden Phasenversatz versehen ist.

Dies bewirkt gemäß der Erfindung, dass bei einer vorzugsweise nur in einer Richtung vorherrschenden Auf- und Abbewegung des Schwingungstisches bzw. der Vibrationsunterlage die zusätzliche Schwingungsmasse, vor allem an dem Ende der Abbewegung der sinusförmigen Grundschwingung, einen zusätzlichen Impuls auf den Stempel und dieser damit auf den in dem Formenfeld zu verdichtenden Werkstoff ausübt. Es ist zu erkennen, dass hierdurch bei gleicher Herstellungszeit ein wesentlich höherer Verdichtungsgrad erzielbar ist. Jedoch läßt sich auch bei einem definiert herzustellenden Verdichtungsgrad die Herstellungszeit dadurch erheblich verringern, wodurch die Qualität der ausgehärteten Steine erhöht und die Kosten gleichzeitig reduziert werden.

Gemäß der Erfindung kann die Schwingungsmasse, die in dem hohlen Stempel in der zusätzlichen Schwingung auf- und abbewegbar ist, entweder aus einem einzigen Schwingungskörper oder aus mehreren Schwingungskörpern bestehen.

In einer Ausgestaltung der Erfindung ist eine einzige Schwingungsmasse vorteilhafterweise in dem hohlen Stempel axial geführt. Denkbare Ausführungen sind beispielsweise eine in dem Stempel mittig angeordnete Stangenführung oder in der inneren Oberfläche des Stempels angeordnete Nutführungen, auf denen die Schwingungsmasse mit an dieser jeweils angeordneten komplementären Gleitmechanismen gleitet.

In einer bevorzugten Ausführungsform handelt es sich bei der Schwingungsmasse beispielsweise um eine in dem Stempel axial geführte Kugel.

In einer weiteren vorteilhaften Ausgestaltung der Erfindung läßt sich die Schwingungsmasse jedoch auch dadurch bewerkstelligen, dass mehrere Kugeln, ggf. mit unterschiedlichen Durchmessern, frei beweglich in dem hohlen Stempel eingebracht sind.

In Abhängigkeit des zu verdichtenden Werkstoffs, ebenso wie in Abhängigkeit der aufgebrachten Schwingungsfrequenz, ist gemäß der Erfindung die Dichte des Materials der Schwingungsmasse, d.h. beispielsweise der Anzahl der Kugeln, sowie die Gesamtmasse der Schwingungsmasse ausgewählt. Je nach zu erzielendem Verdichtungsgrad und je nach Werkstoff, der zu verdichten ist, bildet sich hierbei eine Wechselbeziehung zwischen den einzelnen Parametern aus, die vom Fachmann ggf. empirisch ermittelt werden kann.

Gemäß der Erfindung ist auch der Schwingungsweg, der sich durch die Höhe des hohlen Stempels bestimmt, in Abhängigkeit der vorhergehend genannten Parameter ausgewählt.

Werden unterschiedliche Verdichtungsgrade gewünscht oder kommen unterschiedliche Werkstoffe bei der Herstellung von ausgehärteten Steinen zur Anwendung, ist es wünschenswert, die Schwingungsmasse ggf. auswechseln zu können. Hierbei ist gemäß der Erfindung vorgesehen, den Stempel mit zumindest einer verschließbaren Öffnung zum Auswechseln der Schwingungsmasse zu versehen.

Es hat sich gezeigt, dass eine variable Grundschwingungsfrequenz bei der Fertigung von Betonsteinen oder dergleichen die besten Ergebnisse an Verdichtungsgraden zur Verfügung stellt.

Gemäß der Erfindung soll somit die Vorrichtung insbesondere beim Verdichten bzw. beim Herstellen von Betonsteinen aus erdfeuchtem Beton Verwendung finden.

Im Folgenden soll die Erfindung anhand eines diese nicht einschränkenden Ausführungsbeispiels im Zusammenhang mit den beiliegenden Figuren erläutert werden. Diese zeigen in
- Figur 1: eine schematische perspektivische Ansicht eines Teils einer aus dem Stand der Technik bekannten Verdichtungsvorrichtung;
- Figur 2: einen Stempel der Verrichtungsvorrichtung nach Figur 1 mit teilweise geschnittenem Formenfeld;
- Figur 3: im Querschnitt einen Stempel gemäß der Erfindung mit der Schwingungsmasse in einer ersten Stellung; und
- Figur 4: im Querschnitt einen Stempel gemäß der Erfindung mit der Schwingungsmasse in einer zweiten Stellung.

Figur 1 zeigt eine aus dem Stand der Technik hinlänglich bekannte Verdichtungsvorrichtung 1, wie sie beispielsweise in einer Betonsteinfertigungsmaschine zum Einsatz kommt. Diese Verdichtungsvorrichtung 1 besteht aus mehreren Stempeln 2, die an einer Auflastvorrichtung 3 angeordnet sind.

Unterhalb den Stempeln 2 ist ein Formkasten 4 vorgesehen, der mehrere Formenfelder 5 zur Aufnahme des zu verdichtenden Werkstoffs aufweist, hier in quadratischer Form wiedergegeben.

Der Formkasten 4 ist wiederum auf einer Schwingungsunterlage 6 angeordnet, die über nicht dargestellte Schwingungsmechanismen, beispielsweise Unwuchtmotoren, gezielt in eine Schwingung versetzt werden kann, die vorzugsweise sich in Richtung der Längsachse des Stempels 2 auf- und abbewegt.

Die Auflastvorrichtung 3 mit den Stempeln 2 ist relativ zu der Schwingungsunterlage 6 einschwenkbar bzw. bewegbar, um, nachdem die Formenfelder 5 mit dem zu verdichtenden und aushärtbaren Werkstoff gefüllt wurden, die Stempel unter der Auflast der Auflastvorrichtung 3 in die jeweiligen Formenfelder 5 eindringen zu lassen.

Figur 2 zeigt exemplarisch einen Stempel 2, der aus einer Stempelplatte 7 besteht, die flanschartig an einem Rohr befestigt ist, wobei selbstverständlich die Form der Stempelplatte 7 komplementär zu der Form des Formenfelds 5 ausgebildet ist. In dem Formenfeld 5 ist eine zu verdichtende Betonmasse 8 eingebracht, so dass die Stempelplatte 7 mit einer gezielten Kraft F die Betonmasse 8 in dem Formenfeld 5 zusammendrückt.

In der Figur 3 ist die bekannte Stempelanordnung aus Figur 2 im Querschnitt wiedergegeben, wobei gemäß der Erfindung das hohle Stempelrohr eine zusätzliche Schwingungsmasse 11 aufgenommen hat. In der hier gezeigten Darstellung ist die Stempelplatte 7 des Stempels 2 über eine Druckplatte 9 an dem Rohr befestigt. Die Stempelplatte 7 ist abnehmbar und legt eine Füllöffnung 10 in der Druckplatte 9 frei, die dem Auswechseln der Schwingungsmasse 11 dient und mit einem Verschluss verschließbar ist.

In der in Figur 3 gezeigten Stellung der Schwingungsmasse 11 befindet sich diese im oberen Bereich des hohlen Stempels 2, d.h. nahezu am Ende einer durch eine Sinusschwingung induzierten Aufwärtsbewegung der Schwingungsmasse 11, die aufgrund deren Massenträgheit phasenversetzt zu der Grundschwingung ist, die der Stempel 2, das Formenfeld 5 und die Betonmasse 8 mittels des Vibrationstisches 6 ausgesetzt ist.

In der in Figur 4 gezeigten Stellung befindet sich die Schwingungsmasse 11 am unteren Ende des Stempels 2, also zu dem Zeitpunkt, zu dem die zusätzliche Schwingungsmasse 11 einen weiteren zusätzlichen Verdichtungsimpuls über die Druckplatte 9 und die Stempelplatte 7 auf die Betonmasse 8 ausübt, um diesen zusätzlich zu verdichten.

Infolge der durch die Massenträgheit der Schwingungsmasse 11 hervorgerufenen Phasenverschiebung ist in Figur 4 die Stellung gezeigt, bei der sich die Gesamtanordnung aus Auflastvorrichtung 3, Stempel 2, Druckplatte 9, Stempelplatte 7, Formenfeld 5 und Betonmasse 8 wieder in der Aufwärtsbewegung der sinusförmigen Schwingung befindet, die Schwingungsmasse 11 selbst gerade jedoch am unteren Scheitelpunkt der phasenversetzten sinusförmigen Schwingung angekommen ist, wo der zusätzliche Verdichtungsimpuls zum Tragen kommt.

### Bezugszeichenliste:

- 1: Verdichtungsvorrichtung
- 2: Stempel
- 3: Auflastvorrichtung
- 4: Formkasten
- 5: Formenfeld
- 6: Schwingungsunterlage
- 7: Stempelplatte
- 8: Betonmasse
- 9: Druckplatte
- 10: Füllöffnung mit Verschluß
- 11: Schwingungsmasse

## Patentansprüche

1. Verdichtungsvorrichtung für einen Werkstoff, der in einer definierten Gestalt aushärtbar ist, bestehend aus zumindest einer Form, in die der Werkstoff einbringbar ist, aus einer in eine Grundschwingung versetzbaren Schwingungsunterlage, auf der die Form angeordnet ist, und aus einer Auflastvorrichtung mit zumindest einem daran angeordneten Stempel, dessen Stempelplatte in die Form einführbar ist, um den Werkstoff zu verdichten, **dadurch gekennzeichnet, dass** der Stempel (2) hohl ausgebildet ist und zumindest eine zusätzliche, darin frei bewegliche Schwingungsmasse (11) enthält.

2. Verdichtungsvorrichtung nach Anspruch 1, **dadurch gekennzeichnet, dass** die Schwingungsmasse (11) an einer in dem hohlen Stempel (2) vorgesehenen axialen Führung geführt ist.

3. Verdichtungsvorrichtung nach Anspruch 1 oder 2, **dadurch gekennzeichnet, dass** die Schwingungsmasse (11) eine Kugel ist.

4. Verdichtungsvorrichtung nach Anspruch 1, **dadurch gekennzeichnet, dass** die Schwingungsmasse (11) aus mehreren Kugeln besteht.

5. Verdichtungsvorrichtung nach Anspruch 4, **dadurch gekennzeichnet, dass** die Dichte der Kugeln in Abhängigkeit des zu verdichtenden Werkstoffs (8) und/oder der aufzubringenden Schwingungsfrequenz gewählt ist.

6. Verdichtungsvorrichtung nach einem der Ansprüche 1 bis 5, **dadurch gekennzeichnet, dass** das Material und/oder die Masse der Schwingungsmasse (11) in Abhängigkeit des zu verdichtenden Werkstoffs (8) und/oder der aufzubringenden Schwingungsfrequenz gewählt ist.

7. Verdichtungsvorrichtung nach einem der Ansprüche 1 bis 6, **dadurch gekennzeichnet, dass** die Höhe des Stempels (2), die den für die Schwingungsmasse (11) zur Verfügung stehenden Weg bestimmt, in Abhängigkeit des zu verdichtenden Werkstoffs (8) und/oder der aufzubringenden Schwingungsfrequenz gewählt ist.

8. Verdichtungsvorrichtung nach einem der Ansprüche 1 bis 7, **dadurch gekennzeichnet, dass** der Stempel (2) eine verschließbare Öffnung (10) zum Auswechseln der Schwingungsmasse (11) aufweist.

9. Verdichtungsvorrichtung nach einem der Ansprüche 1 bis 8, **dadurch gekennzeichnet, dass** die Frequenz der Grundschwingung variabel einstellbar ist.

10. Verwendung der Vorrichtung nach den Ansprüchen 1 bis 9 in einer Betonsteinfertigungsmaschine zum Verdichten von erdfeuchten Beton in zumindest einer Form.

11. Verwendung der Vorrichtung nach Anspruch 10 zum Verdichten von erdfeuchten Beton bei der Herstellung von Betonsteinen oder dergleichen.
